# EUROPÄISCHE PATENTSCHRIFT

(11) **EP 1 347 234 B1**
(45) Veröffentlichungstag und Bekanntmachung des Hinweises auf die Patenterteilung: **19.11.2014**
(21) Anmeldenummer: 03005078.5
(22) Anmeldetag: 07.03.2003
(51) Int. Cl.: F21V 23/00, F21V 21/35, F21V 5/06, A44C 15/00, F21Y 101/02

(54) **Leuchtsystem**
Lighting system
Système d'éclairage

(30) Priorität: 22.03.2002 AT 4442002
(43) Veröffentlichungstag der Anmeldung: 24.09.2003
(73) Patentinhaber: D. Swarovski KG, 6112 Wattens (AT)
(72) Erfinder: Lanbach, Bruno, 6068 Mils (AT)
(74) Vertreter: Torggler, Paul Norbert

(56) Entgegenhaltungen:
- EP-A- 0 192 458
- DE-B- 1 189 488
- FR-A- 2 660 048
- FR-A- 2 671 471
- FR-A- 2 809 159
- GB-A- 2 253 129
- US-A- 3 820 201
- US-A- 3 968 357
- US-A1- 2001 033 485
- US-A1- 2001 055 205

## Beschreibung

Die vorliegende Erfindung betrifft ein Leuchtsystem mit mindestens einem wenigstens eine Bohrung aufweisenden dekorativen transparenten Element, mit wenigstens einer Lichtquelle zur Beleuchtung des mindestens einen dekorativen transparenten Elements und mit einer mechanischen, in die Bohrung reichenden Halterung zum Halten bzw. Aufhängen des mindestens einen dekorativen transparenten Elements, wobei die Lichtquelle(n) in der bzw. den Bohrung(en) des bzw. der dekorativen transparenten Elemente(s) angeordnet ist (sind) und die Stromzufuhr zu der bzw. den Lichtquelle(n) über die jeweilige Halterung erfolgt, wobei die Bohrung(en) des bzw. der dekorativen transparenten Elemente(s) in montierten Zustand in eine im wesentlichen horizontale Richtung verläuft (verlaufen).

Leuchtsysteme mit einem dekorativen, transparenten Element, beispielsweise in Form eines Schmuckstücks sind seit langem bekannt. Das Plazieren einer Lichtquelle an oder im dekorativen, transparenten Element erhöht dessen ästhetischen Reiz durch die Vielfachreflexionen und Brechungen des aus dem dekorativen, transparenten Element heraustretenden Lichts.

Dekorative Leuchtsysteme gibt es in vielen verschiedenen Ausführungsformen. Die US 5,653,530 offenbart beispielsweise ein Leuchtsystem, bei dem sich die Lichtquelle in einer durch einen Draht mit dem dekorativen, transparenten Element verbundenen undurchsichtigen Fassung befindet. Die US 5,876,109 beschreibt ein Leuchtsystem mit einem dekorativen, transparenten Element in Form eines Schmuckstücks, in dem in einer eigens dafür vorgenommenen Sackbohrung eine Lichtquelle angeordnet ist. Die Halterung ist außerhalb der Bohrung. Die GB 2 253 129 zeigt einen Ohrring, bei dem eine Lichtquelle im transparenten Element inkorporiert ist. Die EP 0 192 458 A2 zeigt ein Leuchtsystem, bei dem zwischen zwei Hälften des transparenten Elementes Leiter zur Lichtquelle führen. Die Leiter dienen auch der Aufhängung des Leuchtsystems. Die US 2001/0055205 zeigt ein Halsband mit einem beleuchteten dekorativen Element und einer Batterie, wobei die Stromzufuhr zum Element von der Batterie über das Band erfolgt. Die US 2001/0033485 zeigt einen Ohrstecker mit einem stabförmigen Träger, einem dekorativen Element und einer Batterie als Gegengewicht.

Aufgabe der Erfindung ist es, ein konstruktiv einfaches und optisch ansprechendes Leuchtsystem zu schaffen, mit der Möglichkeit, defekte Lichtquellen auszuwechseln. Dies wird durch ein Leuchtsystem mit den Merkmalen des Anspruchs 1 und durch eine mechanische Halterung mit den Merkmalen des Anspruchs 13 ermöglicht.

Wirtschaftlich und technisch vorteilhaft an dieser Erfindung ist die Möglichkeit, die Lichtquelle in die für die mechanische Halterung bereits bisher benötigte Bohrung in das dekorative, transparente Element einzubringen, was die wirtschaftlich und technisch aufwendige Modifikation bestehender Produktionseinrichtungen vermeidet. Besonders vorteilhaft kann ein üblicher Lusterbehang mit einer Bohrung unverändert verwendet werden. Die Bohrung erfüllt eine Doppelfunktion, nämlich die Aufnahme der Halterung (wie bisher) und der Lichtquelle. Dies hat nicht nur den Vorteil, dass die Lichtquelle keine gesonderte Fassung benötigt. Vielmehr erfolgt über die innen in der Bohrung liegende Lichtquelle eine gute Lichteinbringung in das dekorative transparente Element.

Eine vorteilhafte Ausführungsform der Erfindung ergibt sich dadurch, dass als Lichtquelle eine Leuchtdiode (LED) gewählt wird. Diese vereint eine kompakte Bauweise und eine große Leuchtstärke bei geringem Strombedarf.

Eine weitere vorteilhafte Ausführungsform der Erfindung ergibt sich dadurch, dass eine Leuchtdiode versenkt in einer dafür vorgesehen Aussparung am sich in der Bohrung befindlichen Teil der mechanischen Halterung angebracht ist. Dies ermöglicht das Plazieren einer Lichtquelle in einem ursprünglich nicht dafür konzipierten, dekorativen, transparenten Element.

Eine weitere vorteilhafte Ausführungsform der Erfindung ergibt sich dadurch, dass das dekorative, transparente Element des Leuchtsystems mehrere Sackbohrungen aufweist, in die jeweils eine Leuchtdiode angebracht werden kann. Dies erlaubt die gleichförmige innere Beleuchtung größerer dekorativer, transparenter Elemente.

Eine weitere vorteilhafte Ausführungsform der Erfindung ergibt sich dadurch, dass die mechanische Halterung des Leuchtsystems im Bereich des dekorativen, transparenten Elementes in Form zweier unter Federspannung stehender Bügel ausgeführt ist, die eine kraftschlüssige Feststellung der lose in die jeweilige Bohrung eingebrachten Lichtquellen gestatten. Dadurch ergibt sich eine besonders hohe Benutzerfreundlichkeit durch die Möglichkeit, defekte Lichtquellen rasch auszuwechseln.

Eine weitere vorteilhafte Ausführungsform der Erfindung ergibt sich dadurch, dass die mechanische Halterung zumindest großteils aus glasfaserverstärktem Kunststoff, vorzugsweise Expoxidharz, besteht. Dadurch wird eine mechanische Halterung mit günstigen mechanischen Eigenschaften bei geringem Eigengewicht realisiert.

Gemäß der Erfindung ist die mechanische Halterung im Bereich des dekorativen, transparenten Elements als länglicher Bügel ausgeführt. Dies erlaubt das Anbringen mehrerer Lichtquellen in derselben Bohrung.

Eine weitere vorteilhafte Ausführungsform der Erfindung ergibt sich dadurch, dass die mechanische Halterung an zwei sich gegenüberliegenden Seiten über die gesamte Länge zumindest teilweise mit einer elektrisch leitenden Schicht bedeckt ist. Das Vorhandensein leitender Schichten gestattet die kabellose Stromversorgung von durch die mechanische Halterung kontaktierten Lichtquellen, was ästhetisch vorteilhaft ist.

Gemäß der Erfindung ist die mechanische Halterung im Bereich des der Bohrung abgewandten, freien Endes als Aufhänger ausgeformt. Eine weitere vorteilhafte Ausführungsform der Erfindung ergibt sich dadurch, dass der Aufhänger elektrisch leitende Kontaktflächen aufweist, die jeweils mit einer leitenden Schicht verbunden sind. Dadurch kann das Leuchtsystem an einer beliebig geformten Stromschiene lösbar aufgehängt werden, wobei die Schwerkraft als Andruckkraft wirkt und eine aufwendige Verschraubung oder Verklemmung des Leuchtsystems an der Stromschiene überflüssig macht. Die Vermeidung einer technisch aufwendigen Verbindung des Leuchtsystems mit einer externen Stromquelle führt zu einer geringen Störanfälligkeit. Besonders vorteilhaft an dieser Ausführungsform ist die Möglichkeit, mehrere Leuchtsysteme an frei wählbaren Stellen an derselben Stromschiene anzuordnen.

Weitere Merkmale und Einzelheiten der vorliegenden Erfindung ergeben sich aus deren nachfolgenden Figurenbeschreibung. Dabei zeigen:
Fig. 1 und 1a bis 1d ein erfindungsgemäßes Leuchtsystem sowie verschiedene Detailansichten desselben,
Fig. 2 ein weiteres Ausführungsbeispiel der Erfindung,
Fig. 3 ein weiteres Ausführungsbeispiel der Erfindung,
Fig. 4 ein Anwendungsbeispiel unter Verwendung mehrerer erfindungsgemäßer Leuchtsysteme.

Fig. 1 zeigt ein Leuchtsystem 10 mit einem dekorativen, transparenten Element 1 in Form eines Lusterbehangs, das mit einer im wesentlichen horizontal verlaufenden (Durchgangs)bohrung 2 versehen ist, durch die es auf einer in sich starren, mechanischen Halterung 3 lösbar aufgehängt ist. Am sich in der durchgehend zylindrischen Bohrung 2 befindlichen Teil 3' der mechanischen Halterung 3 ist in einer Aussparung 5 eine Leuchtdiode 4 versenkt befestigt. Die Stromzufuhr erfolgt über die an den Seitenflächen 3a, 3b der mechanischen Halterung 3 befindlichen, leitfähigen Schichten 6a, 6b (siehe Fig. 1a), die sich über die gesamte Länge der Halterung 3 erstrecken und an der an der Stromschiene zugewandten Seite des als Aufhänger ausgebildeten oberen Bereichs 3", der Halterung 3 in sich einander unter einem Winkel gegenüberliegende Kontaktflächen 7a, 7b einmünden (siehe Fig. 1b und 1c). Die elektrische Verbindung zu einer externen Stromquelle erfolgt durch die von der Schwerkraft erzeugten Andruckkraft des Aufhängers 3" auf eine hier balkenförmig ausgeführte Kontaktschiene 8, die an einander gegenüberliegenden, beidseitig einer Isolatorschicht 8c angeordneten Seitenflächen 8a, 8b unterschiedliche elektrische Potentiale aufweist. Fig. 1d zeigt eine Detailansicht der Aussparung 5, an der die Kontaktierung der unterschiedlichen Pole 4a, 4b der in diesem Ausführungsbeispiel als Leuchtdiode ausgeführten Lichtquelle 4 erkennbar ist.

Fig. 2 zeigt ein weiteres Ausführungsbeispiel der Erfindung. Hier ist vorgesehen, dass die Leuchtdiode 4 lose in die Durchgangsbohrung 2 des dekorativen, transparenten Elements 1 eingebracht wird und sodann durch die im Bereich des dekorativen, transparenten Elements 1 als eine unter Federspannung stehende Klammer 9 ausgeführten mechanischen Halterung 3 von beiden Seiten der Bohrung 2 elektrisch kontaktiert wird, wodurch der Stromkreis über die Leuchtdiode 4 geschlossen wird.

Fig. 3 zeigt ein weiteres Ausführungsbeispiel eines erfindungsgemäßen Leuchtsystems 10, bei dem sich zwei Leuchtdioden 4 α, 4 β in einander gegenüberliegenden Sackbohrungen 2 α, 2 β befinden und die Stromversorgung der Leuchtdioden 4 α, 4 β durch die jeweilige mechanische Halterung 3 α, 3 β erfolgt.

Fig. 4 zeigt ein Anwendungsbeispiel, bei dem mehrere erfindungsgemäße Leuchtsysteme 10 an einer ringförmigen Stromschiene 8 lösbar aufgehängt sind.

Die Erfindung ist selbstverständlich nicht auf die dargestellten Ausführungsbeispiele beschränkt. Vielmehr kann insbesondere vorgesehen sein, dass als Lichtquelle eine möglicherweise gefärbte Glühbirne verwendet wird, dass das dekorative, transparente Element in Form eines Schmuckstücks ausgeführt ist, dass das dekorative, transparente Element sowohl Durchgangsbohrungen als auch Sackbohrungen aufweist, dass an einer mechanischen Halterung mehrere dekorative, transparente Elemente angeordnet sind oder dass das dekorative, transparente Element eine Eigenfarbe besitzt.

## Patentansprüche

1. Leuchtsystem (1) mit mindestens einem wenigstens eine Bohrung (2) aufweisenden dekorativen transparenten Element (1), mit wenigstens einer Lichtquelle (4) zur Beleuchtung des mindestens einen dekorativen transparenten Elements (1) und mit einer mechanischen, in die Bohrung (2) reichenden Halterung (3) zum Halten bzw. Aufhängen des mindestens einen dekorativen transparenten Elements (1), wobei die Lichtquelle(n) (4) in der bzw. den Bohrung(en) (2) des bzw. der dekorativen transparenten Elemente(s) (1) angeordnet ist (sind) und die Stromzufuhr zu der bzw. den Lichtquelle(n) (4) über die jeweilige Halterung (3) erfolgt, wobei die Bohrung(en) (2) des bzw. der dekorativen transparenten Elemente(s) (1) in montierten Zustand in eine im wesentlichen horizontale Richtung verläuft (verlaufen), **dadurch gekennzeichnet, dass** die Halterung (3) lösbar in die Bohrung(en) (2) einsetzbar ist.

2. Leuchtsystem nach Anspruch 1, **dadurch gekennzeichnet, dass** zumindest eine Lichtquelle (4) eine Leuchtdiode (LED) ist.

3. Leuchtsystem nach Anspruch 1 oder 2, **dadurch gekennzeichnet, dass** die Lichtquelle(n) (4) an der jeweiligen Halterung (3) befestigt ist (sind).

4. Leuchtsystem nach Anspruch 1 oder 2, **dadurch gekennzeichnet, dass** die Lichtquelle(n) (4) lose in die Bohrung(en) (2) eingesetzt ist (sind) und die jeweilige stromführende Halterung (3) die Lichtquelle(n) (4) bzw. deren Fassung(en) elektrisch kontaktiert.

5. Leuchtsystem nach einem der Ansprüche 1 bis 4, **dadurch gekennzeichnet, dass** zumindest ein Teil der Bohrung(en) (2) als Durchgangsbohrung(en) ausgeführt ist (sind).

6. Leuchtsystem nach einem der Ansprüche 1 bis 5, **dadurch gekennzeichnet, dass** zumindest ein Teil der Bohrung(en) (2) als Sackbohrung(en) ausgeführt ist (sind).

7. Leuchtsystem nach Anspruch 6, **dadurch gekennzeichnet, dass** sich zwei Sackbohrungen annähernd gegenüberliegen.

8. Leuchtsystem nach einem der Ansprüche 1 bis 7, **dadurch gekennzeichnet, dass** die Bohrung(en) (2) einen Durchmesser kleiner als 5 mm, vorzugsweise kleiner als 2 mm hat (haben).

9. Leuchtsystem nach einem der Ansprüche 1 bis 8, **dadurch gekennzeichnet, dass** das dekorative transparente Element (1) ein facettierter Glaskörper ist.

10. Leuchtsystem nach einem der Ansprüche 1 bis 8, **dadurch gekennzeichnet, dass** das dekorative transparente Element (1) ein Lusterbehang ist.

11. Leuchtsystem nach einem der Ansprüche 1 bis 8, **dadurch gekennzeichnet, dass** das dekorative transparente Element (1) ein Schmuckstück ist.

12. Leuchtsystem nach einem der Ansprüche 1 bis 11, **dadurch gekennzeichnet, dass** die Bohrung(en) (2) des bzw. der dekorativen transparenten Elemente(s) (1) zylindrisch ist (sind) und konstanten Durchmesser aufweist (aufweisen).

13. Mechanische Halterung eines dekorativen transparenten Elementes (1) eines Leuchtsystems (10) nach einem der Ansprüche 1 bis 12, wobei das Leuchtsystem (10) mindestens ein wenigstens eine Bohrung (2) aufweisendes dekoratives transparentes Element (1) und wenigstens eine Lichtquelle (4) zur Beleuchtung des mindestens einen dekorativen transparenten Elements (1) aufweist, wobei die Lichtquelle(n) (4) in der bzw. den Bohrung(en) (2) des bzw. der dekorativen transparenten Elemente(s) (1) angeordnet ist (sind), wobei die mechanische Halterung (3) derart ausgebildet ist, dass sie zum Halten bzw. Aufhängen des mindestens einen dekorativen transparenten Elements (1) in dessen zumindest eine horizontal angeordnete Bohrung (2) reicht und die Stromzufuhr zu der bzw. den Lichtquelle(n) (4) über die Halterung (3) erfolgt, **dadurch gekennzeichnet, dass** der in die Bohrung (2) des dekorativen transparenten Elementes (1) reichende Teil (3') der mechanischen Halterung (3) als länglicher Bügel ausgebildet ist und die mechanische Halterung (3) im Bereich des der Bohrung (2) abgewandten, freien Endes (3") als Aufhänger ausgeformt ist.

14. Mechanische Halterung nach Anspruch 13, **dadurch gekennzeichnet, dass** sie in sich starr ausgebildet ist.

15. Mechanische Halterung nach Anspruch 13 oder 14, **dadurch gekennzeichnet, dass** die mechanische Halterung (3) großteils aus verstärktem Kunststoff, vorzugsweise aus glasfaserverstärktem Kunststoff, vorzugsweise Expoxidmaterial, besteht.

16. Mechanische Halterung nach einem der Ansprüche 13 bis 15 , **dadurch gekennzeichnet, dass** der Bügel (3') mindestens eine Aussparung (5) aufweist, in der jeweils wenigstens eine Leuchtquelle (4) angebracht ist.

17. Mechanische Halterung nach einem der Ansprüche 13 bis 16, **dadurch gekennzeichnet, dass** die mechanische Halterung (3) an zwei sich gegenüberliegenden Seiten (3a, 3b) über die gesamte Länge zumindest teilweise mit einer elektrisch leitenden Schicht (6a, 6b) bedeckt ist.

18. Mechanische Halterung nach Anspruch 17, **dadurch gekennzeichnet, dass** eine elektrisch leitende Schicht (6a) mit einem Pol (4a) der Leuchtquelle (4) und die andere elektrisch leitende Schicht (6b) mit dem anderen Pol (4b) der Leuchtquelle (4) verbunden ist.

19. Mechanische Halterung nach einem der Ansprüche 13 bis 18, **dadurch gekennzeichnet, dass** der Aufhänger (3") elektrisch leitende Kontaktflächen (7a, 7b) aufweist, die mit einer Stromschiene (8) oder dergleichen lösbar verbindbar sind.

20. Mechanische Halterung nach Anspruch 19, **dadurch gekennzeichnet, dass** eine der Kontaktflächen (7a) mit der elektrisch leitenden Schicht (6a) auf der einen Seite (3a) der mechanischen Halterung (3) und eine andere Kontaktfläche (7b) mit der elektrisch leitenden Schicht (6b) auf der gegenüberliegenden Seite (3b) der mechanischen Halterung (3) verbunden ist.

21. Mechanische Halterung nach Anspruch 20, **dadurch gekennzeichnet, dass** der Aufhänger (3") so auf einer, aus beidseitig einer Isolatorschicht angeordneten, auf unterschiedlichem elektrischem Potential gehaltenen Flächen (8a, 8b) bestehenden, Stromschiene (8) lagerbar ist, dass die Schwerkraft als Andruckkraft wirkt, und eine Kontaktfläche (7a) an die eine auf einem Potential liegende Fläche (8a) der Stromschiene (8) gedrückt wird und eine weitere Kontaktfläche (7b) an die auf einem unterschiedlichem Potential liegende andere Fläche (8b) der Stromschiene (8) gedrückt wird.

## Claims

1. A lighting system (1) having at least one decorative transparent member (1) which has at least one bore (2), having at least one light source (4) for illuminating the at least one decorative transparent member (1), and having a mechanical holder (3) which extends into the bore (2) for holding or hanging the at least one decorative transparent member (1), wherein the light source(s) (4) is (are) arranged in the bore(s) (2) of the decorative transparent member(s) (1), and the current supply to the light source(s) takes place through the respective holder (3), wherein the bore(s) (2) of the decorative transparent member(s) (1) when mounted extend(s) in a substantially horizontal direction, **characterized in that** the holder (3) can be inserted removably into the bore(s) (2).

2. A lighting system according to claim 1, **characterised in that** at least one light source (4) is a light emitting diode (LED).

3. A lighting system according to claim 1 or 2, **characterised in that** the light source(s) is (are) fixed to the respective holder (3).

4. A lighting system according to claim 1 or 2, **characterised in that** the light source(s) (4) is (are) inserted loosely into the bore(s) (2), and the respective current-carrying holder (3) makes electrical contact with the light source(s) (4) or its (their) mounting(s).

5. A lighting system according to one of claims 1 to 4, **characterised in that** at least a part of the bore(s) (4) is (are) designed as a through bore(s).

6. A lighting system according to one of claims 1 to 5, **characterised in that** at least part of the bore(s) (2) is (are) designed as a blind bore.

7. A lighting system according to claim 6, **characterised in that** two blind bores are in approximately oppositely disposed relationship.

8. A lighting system according to one of claims 1 to 7, **characterised in that** the bore(s) (2) has (have) a diameter of less than 5 mm, preferably of less than 2 mm.

9. A lighting system according to one of claims 1 to 8, **characterised in that** the decorative transparent member (1) is a facetted glass body.

10. A lighting system according to one of claims 1 to 8, **characterised in that** the decorative transparent member (1) is a lustre decoration.

11. A lighting system according to one of claims 1 to 8, **characterised in that** the decorative transparent member (1) is an ornament.

12. A lighting system according to one of claims 1 to 11, **characterised in that** the bore(s) (2) of the decorative transparent member(s) is (are) cylindrical and of constant diameter.

13. A mechanical holder for a decorative transparent member (1) of a lighting system (10) according to one of claims 1 to 12, wherein the lighting system (10) has at least one decorative transparent member (1) which has at least one bore (2) and at least one light source (4) for illuminating the at least one decorative transparent member (1), wherein the light source(s) (4) is (are) arranged in the bore(s) (2) of the decorative transparent member(s) (1), wherein the mechanical holder (3) is of such a configuration that it extends into the horizontally arranged bore (2) of the at least one decorative transparent member (1) for holding or hanging the at least one decorative transparent member (1) and wherein the current supply to the light source(s) (4) takes place through the holder (3), **characterized in that** the part (3') of the mechanical holder (3) which extends into the bore (2) of the decorative transparent member (1) is in the form of an elongate strap and that the mechanical holder (3) is in the form of a hook-type suspension means in the region of the free end (3") which is remote from the bore (2).

14. A mechanical holder according to claim 13, **characterised in that** it is of a rigid configuration.

15. A mechanical holder according to claim 13 or 14, **characterised in that** the mechanical holder (3) is primarily made of reinforced plastic material, preferably of glass-fibre reinforced plastic material, preferably epoxy material.

16. A mechanical holder according to one of claims 13 to 15, **characterised in that** the strap (3') has at least one opening (5) in which at least one light source (4) is respectively arranged.

17. A mechanical holder according to one of claims 13 to 16, **characterised in that** two oppositely disposed sides (3a, 3b) of the mechanical holder (3) are coated over the entire length thereof at least partially with an electrically conductive layer (6a, 6b).

18. A mechanical holder according to claim 17, **characterised in that** an electrically conductive layer (6a) is connected to one pole (4a) of the light source (4) and the other electrically conductive layer (6b) is connected to the other pole (4b) of the light source (4).

19. A mechanical holder according to one of claims 13 to 18, **characterised in that** the hook-type suspension means (3") has electrically conductive contact faces (7a, 7b) which can be detachably connected to a conductor rail (8) or similar means.

20. A mechanical holder according to claim 19, **characterised in that** one of the contact faces (7a) is connected to the electrically conductive layer (6a) on the one side (3a) of the mechanical holder (3), and another contact face (7b) is connected to the electrically conductive layer (6b) on the oppositely disposed side (3b) of the mechanical holder (3).

21. A mechanical holder according to claim 20, **characterised in that** the hook-type suspension means (3") can be mounted to a conductor rail (8) consisting of faces (8a, 8b) held at different electrical potentials arranged on either side of an insulating layer such that the gravitational force acts like a contact pressure, and one contact face (7a) is pressed against the one face (8a) of the conductor rail which is placed at one potential, and another contact face (7b) is pressed against the other face (8b) of the conductor rail (8) which is placed at the other potential.

## Revendications

1. Système d'éclairage (1), comportant au moins un élément (1) transparent décoratif muni d'au moins un trou de perçage (2), comportant au moins une source lumineuse (4) pour éclairer ledit au moins un élément (1) transparent décoratif et comportant un support de fixation (3) mécanique, qui pénètre dans le trou de perçage (2) et est destiné à supporter ou suspendre ledit au moins un élément (1) transparent décoratif, la ou les source(s) lumineuse(s) (4) étant disposée(s) dans le ou les trou(s) de perçage (2) de l'élément ou des élément(s) (1) transparent(s) décoratif(s) et le courant étant acheminé vers la ou les source(s) lumineuse(s) (4) en passant par le support de fixation (3) respectif, le ou les trou(s) de perçage (2) de l'élément ou des élément(s) (1) transparent(s) décoratif(s) s'étendant, en position montée, dans une direction sensiblement horizontale, **caractérisé en ce que** le support de fixation (3) peut être inséré de manière amovible dans le ou les trou(s) de perçage (2).

2. Système d'éclairage selon la revendication 1, **caractérisé en ce qu'**au moins une source lumineuse (4) est une diode électroluminescente (LED).

3. Système d'éclairage selon la revendication 1 ou 2, **caractérisé en ce que** la ou les source(s) lumineuse(s) (4) est (sont) fixée(s) au support de fixation (3) correspondant.

4. Système d'éclairage selon la revendication 1 ou 2, **caractérisé en ce que** la ou les source(s) lumineuse(s) (4) est (sont) insérée(s) de manière lâche dans le ou les trou(s) de perçage (2), et le support de fixation (3) respectif, conducteur de courant, établissant un contact électrique avec la ou les source(s) lumineuse(s) (4) ou la ou les douille(s) de celle(s)-ci.

5. Système d'éclairage selon l'une quelconque des revendications 1 à 4, **caractérisé en ce que** le trou de perçage (2) ou au moins une partie des trou(s) de perçage (2) est (sont) réalisée(s) sous forme de trou(s) de perçage débouchant(s).

6. Système d'éclairage selon l'une quelconque des revendications 1 à 5, **caractérisé en ce que** le trou de perçage (2) ou au moins une partie des trou(s) de perçage (2) est (sont) réalisée(s) sous forme de trou(s) de perçage borgne(s).

7. Système d'éclairage selon la revendication 6, **caractérisé en ce que** deux trous de perçage borgnes sont disposées approximativement face à face.

8. Système d'éclairage selon l'une quelconque des revendications 1 à 7, **caractérisé en ce que** le ou les trou(s) de perçage (2) a (ont) un diamètre inférieur à 5 mm, de préférence inférieur à 2 mm.

9. Système d'éclairage selon l'une quelconque des revendications 1 à 8, **caractérisé en ce que** l'élément (1) transparent décoratif est un corps en verre taillé à facettes.

10. Système d'éclairage selon l'une quelconque des revendications 1 à 8, **caractérisé en ce que** l'élément (1) transparent décoratif est une pendeloque pour lustre.

11. Système d'éclairage selon l'une quelconque des revendications 1 à 8, **caractérisé en ce que** l'élément (1) transparent décoratif est un objet ornemental.

12. Système d'éclairage selon l'une quelconque des revendications 1 à 11, **caractérisé en ce que** la ou les trou(s) de perçage (2) de l'élément ou des élément(s) (1) transparent(s) décoratif(s) est (sont) cylindriques et a (ont) un diamètre constant.

13. Support de fixation mécanique pour un élément (1) transparent décoratif d'un système d'éclairage (10) selon l'une quelconque des revendications 1 à 12, ledit système d'éclairage (10) comportant au moins un élément (1) transparent décoratif muni d'au moins un trou de perçage (2), et au moins une source lumineuse (4) pour éclairer ledit au moins un élément (1) transparent décoratif, la ou les source(s) lumineuse(s) (4) étant disposée(s) dans la ou les trou(s) de perçage (2) de l'élément ou des élément(s) (1) transparent(s) décoratif(s), ledit support de fixation (3) mécanique étant configuré de telle sorte que, pour supporter ou suspendre ledit au moins un élément (1) transparent décoratif, il pénètre dans ledit au moins un trou de perçage (2) de ce dernier, et le courant est acheminé vers la ou les source(s) lumineuse(s) (4) en passant par le support de fixation (3), **caractérisé en ce que** la partie (3') du support de fixation (3) mécanique, laquelle pénètre dans le trou de perçage (2) de l'élément (1) transparent décoratif, est réalisée sous la forme d'un étrier allongé et le support de fixation (3) mécanique est réalisé sous forme d'élément d'accrochage dans la zone de son extrémité libre (3") opposée au trou de perçage (2).

14. Support de fixation mécanique selon la revendication 13, **caractérisé en ce qu'**il est rigide en soi.

15. Support de fixation mécanique selon la revendication 13 ou 14, **caractérisé en ce que** ledit support de fixation (3) mécanique est réalisé en majeure partie en matière plastique renforcée, de préférence en matière plastique renforcée par des fibres de verre, de préférence dans un matériau époxyde.

16. Support de fixation mécanique selon l'une quelconque des revendications 13 à 15, **caractérisé en ce que** l'étrier (3') comporte au moins un évidement (5) dans lequel est disposée dans chaque cas au moins une source lumineuse (4).

17. Support de fixation mécanique selon l'une quelconque des revendications 13 à 16, **caractérisé en ce que** le support de fixation (3) mécanique, sur deux côtés (3a, 3b) se faisant face, est recouvert sur toute la longueur au moins partiellement d'une couche (6a, 6b) électroconductrice.

18. Support de fixation mécanique selon la revendication 17, **caractérisé en ce qu'**une couche (6a) électroconductrice est reliée à un pôle (4a) de la source lumineuse (4) et l'autre couche (6b) électroconductrice est reliée à l'autre pôle (4b) de la source lumineuse (4).

19. Support de fixation mécanique selon l'une quelconque des revendications 13 à 18, **caractérisé en ce que** l'élément d'accrochage (3") comporte des surfaces de contact (7a, 7b) électroconductrices, qui peuvent être reliées de manière amovible à un rail d'alimentation en courant (8) ou élément similaire.

20. Support de fixation mécanique selon la revendication 19, **caractérisé en ce que** l'une des surfaces de contact (7a) est reliée à la couche (6a) électroconductrice sur l'un des côtés (3a) du support de fixation (3) mécanique, et une autre surface de contact (7b) est reliée à la couche (6b) électroconductrice sur le côté (3b) opposé du support de fixation (3) mécanique.

21. Support de fixation mécanique selon la revendication 20, **caractérisé en ce que** l'élément d'accrochage (3") peut être posé sur un rail d'alimentation en courant (8) constitué de surfaces (8a, 8b), disposées de part et d'autre d'une couche isolante et maintenues à un potentiel électrique différent, de telle sorte que la force de gravité agit comme une force de pression, et une surface de contact (7a) est pressée contre l'une des faces (8a) du rail d'alimentation en courant (8), à laquelle est appliqué un potentiel, et une autre surface de contact (7b) est pressée contre l'autre face (8b) du rail d'alimentation en courant (8), à laquelle est appliqué un potentiel différent.
